# EUROPÄISCHE PATENTSCHRIFT

(11) **EP 0 812 991 B1**
(45) Veröffentlichungstag und Bekanntmachung des Hinweises auf die Patenterteilung: **10.10.2001**
(21) Anmeldenummer: 97100210.0
(22) Anmeldetag: 09.01.1997
(51) Int. Cl.: F15B 15/14

(54) **Druckmittelbetätigbarer Arbeitszylinder**
Fluid pressure actuator
Vérin à fluide sous pression

(30) Priorität: 14.06.1996 DE 19623757
(43) Veröffentlichungstag der Anmeldung: 17.12.1997
(73) Patentinhaber: ROBERT BOSCH GMBH, 70442 Stuttgart (DE)
(72) Erfinder: Meyer, Frank, 74250 Viuz-en-Sallaz (FR)

(56) Entgegenhaltungen:
- EP-A- 0 692 639
- DE-A- 4 438 164
- DE-U- 9 309 589
- GB-A- 2 020 746
- US-A- 5 103 172

## Beschreibung

### Stand der Technik

Die Erfindung geht aus von einem druckmittelbetätigbaren Arbeitszylinder nach der im Oberbegriff des Anspruchs 1 näher angegebenen Gattung.

Es ist schon ein solcher druckmittelbetätigbarer Arbeitszylinder aus der EP 0 692 639 A1 bekannt, der als pneumatischer Kurzhubzylinder ausgeführt ist und eine Zylinderbuchse aus Profilrohr bzw. extrudiertem Stangenmaterial für eine standardisierte Zylinderbaureihe hat. Bei diesem Arbeitszylinder liegen die Anschlußbohrungen zum Zuführen und Abführen von Druckmittel in einem Deckel und einem Boden, die an der Zylinderbuchse stirnseitig angeflanscht sind. Diese Anschlußbohrungen liegen in Bezug auf die Symmetrieachsen der Außenkontur der Zylinderbuchse mittig und zudem in einer Profilleiste und haben jeweils eine in die Flanschfläche hineinragende bogenförmige Ausbuchtung, die in passende Ausnehmungen in der Zylinderbuchse ragen. Deckel und Boden können auf diese Weise flach bauen und eine kurze axiale Bauweise des Kurzhubzylinders ermöglichen. Von Nachteil aber ist, daß die die Anschlußbohrungen aufweisende Anschlußseite des Kurzhubzylinders keine Längsnut für die Befestigung eines Signalgebers aufweist, da für eine solche kein Platz mehr vorhanden ist. Der Arbeitszylinder muß an seinem Einsatzort auch deshalb so montiert werden, daß für die pneumatischen und elektrischen Leitungsanschlüsse an den Anschlußbohrungen und an einem elektrischen Signalgeber mindestens zwei Außenseiten zugänglich sind, was in vielen Anwendungsfällen aber nicht möglich ist. Ungünstig ist ferner, daß die vier Befestigungsschrauben für den Deckel und den Boden jeweils auf den Ecken eines Quadrats liegen, auf dem zugleich auch die vier Längsbohrungen für die Befestigung des Arbeitszylinders an einem Maschinenteil liegen. Die Befestigungsschrauben sind zu diesem Zweck in aufwendiger Weise als teure Hohlschrauben mit Innengewinde ausgeführt, die eine einfache Befestigung des Arbeitszylinders mit zum Beispiel Zugankern erschweren und eine im Durchmesser größere Bauweise erfordern, um das standardisierte Befestigungsgewinde in den Hohlschrauben unterzubringen. Eine Verdrehsicherung für den Kolben des Arbeitszylinders ist nicht vorgesehen.

Ferner ist aus der DE 35 07 167 C2 ein pneumatischer Kompaktzylinder bekannt, bei dem eine berührungslos arbeitende Kolbenstellungsabfrage mit Hilfe eines in den Kolben integrierten Ringmagneten vorgesehen ist. Das Gehäuse besteht aus einem gezogenen Profilrohr, in dessen den Kolben aufnehmende Längsbohrung ein Deckel und ein Boden eingesetzt sind, während die Anschlußbohrungen in einer axial verlaufenden Anschlußleiste am Gehäuse liegen. Auch hier ist durch die mittige Lage der Anschlußbohrungen in einer Profilleiste des Gehäuses ein Anbau von Signalgebern auf dieser Anschlußseite nicht möglich, während an den drei anderen Außenseiten des Gehäuses mit seinem quadratischen Querschnitt ein Anbau von Signalgebern in Längsnuten möglich ist.

Auch bei diesem Kompaktzylinder müssen wenigstens zwei Außenseiten für die volle Funktion des Arbeitszylinders zugänglich sein.

### Vorteile der Erfindung

Der erfindungsgemäße druckmittelbetätigbare Arbeitszylinder mit den kennzeichnenden Merkmalen des Anspruchs 1 hat demgegenüber den Vorteil, daß er eine Baureihe von kompakten Arbeitszylindern ermöglicht, bei der sich in einfacher Weise unterschiedliche Varianten zusammenbauen lassen, deren Einsatzmöglichkeiten vielseitiger sind. Durch die unsymmetrische Ausgestaltung der Anschlußseite hinsichtlich Anschlußbohrungen und Längsnut eignet sich der Arbeitszylinder für Einsatzfälle, bei denen die Druckmittelanschlüsse und der Zylinderschalter lediglich von einer einzigen Seite her zugänglich sind. Die Bauweise des Arbeitszylinders ist auch auf eine Zylinderbaureihe anwendbar, die mit verschieden großen Durchmessern und unterschiedlichen Hüben ausgeführt werden. Die axial durchgehende Längsnut im Deckel und Boden schafft ausreichend Freiraum zur Positionierung eines Zylinderschalters. Zudem baut der Arbeitszylinder platzsparend und kostengünstig.

Durch die in den Unteransprüchen aufgeführten Maßnahmen sind vorteilhafte Weiterbildungen und Verbesserungen des im Hauptanspruch angegebenen Arbeitszylinders möglich. So lassen sich durch eine Ausbildung nach Anspruch 2 die vielseitigen Einsatzmöglichkeiten des Arbeitszylinders weiter erhöhen. Eine Ausführung nach Anspruch 3 begünstigt eine einfache und sichere Montage des Arbeitszylinders an einem Maschinenelement, wobei für die Befestigung von Deckel und Boden an der Zylinderbuchse billige, genormte und somit handelsübliche Befestigungsschrauben verwendbar sind. Gemäß den Ansprüchen 4 bis 6 lassen sich Arbeitszylinder mit kleinem, mittlerem und großem Durchmesser vorteilhaft ausführen. Besonders vorteilhaft sind Ausbildungen nach den Ansprüchen 12 bis 15, die eine äußerst gewichtsarme, kostengünstige und variationsreiche Bauweise ermöglichen, die sich zudem für den Einbau einer Verdrehsicherung ohne zusätzlichen Bearbeitungsaufwand an der Zylinderbuchse eignet. Bei Ausführungen gemäß den übrigen Unteransprüchen wird eine einfache, kompakte, kostengünstige und anpassungsfähige Bauart begünstigt.

Weitere vorteilhafte Ausgestaltungen ergeben sich aus der Beschreibung und der Zeichnung.

### Zeichnung

Sechs Ausführungsbeispiele der Erfindung sind in der Zeichnung dargestellt und in der nachfolgenden Beschreibung näher erläutert. Es zeigen Figur 1 eine erste Ausführungsform des erfindungsgemäßen Arbeitszylinders in perspektivischer Darstellung, Figur 2 eine stirnseitige Seitenansicht der Zylinderbuchse des Arbeitszylinders nach Figur 1 in leicht vergrößertem Maßstab, Figur 3 eine Vordersansicht eines Deckels des Arbeitszylinders nach Figur 1 in leicht vergrößertem Maßstab, Figur 4 einen Längsschnitt nach IV-IV in Figur 3, Figur 5 eine Draufsicht auf den Deckel und die Figuren 6 bis 9 in vereinfachter Darstellung die Profile für die Zylinderbuchsen für eine Baureihe von Arbeitszylindern für unterschiedliche Normdurchmesser. Figur 10 und 11 zeigen von einem fünften und sechsten Ausführungsbeispiel die Profile für die Zylinderbuchse in vereinfachter Darstellung.

### Beschreibung der Ausführungsbeispiele

Die Figur 1 zeigt als erstes Ausführungsbeispiel einen druckmittelbetätigbaren Arbeitszylinder 10 in perspektivischer Darstellung, der infolge seiner geringen Außenabmessungen auch als Kompaktzylinder bezeichnet wird, in der Regel mit einem geringen Hub arbeitet und daher bei beengten Platzverhältnissen eingesetzt wird.

Der Arbeitszylinder 10 besteht im wesentlichen aus einer Zylinderbuchse 11 aus gezogenem Profilrohr mit geeignetem Querschnitt, die stirnseitig durch einen Deckel 12 und einen Boden 13 verschlossen wird und dabei einen Innenraum 14 bildet, in dem ein axial geführter Kolben 15 gleitend gelagert ist. Der Kolben 15 ist mit einer Kolbenstange 16 verbunden, die durch den Deckel 12 hindurch nach außen ragt. Der Deckel 12 und der Boden 13 sind jeweils durch drei handelsübliche Befestigungsschrauben 17 an der Zylinderbuchse 11 festgeschraubt, wobei die Befestigungsschrauben am Deckel 12 und am Boden 13 koaxial zueinander liegen und in Bezug auf die Längsachse des Arbeitszylinders 10 auf einem gleichen Durchmesser angeordnet sind, auf dem sie jedoch in Umfangsrichtung ungleichmäßig verteilt sind.

Wie die Figur 1 in Verbindung mit Figur 2 näher zeigt, die eine Seitenansicht der Zylinderbuchse 11 auf der zum Deckel 12 hin gelegenen Stirnseite in etwas vergrößertem Maßstab zeigt, weist der Arbeitszylinder 10 im wesentlichen eine quadratische Außenkontur auf, bei der die Ecken abgeflacht sind. Diese Außenkontur ist für die Zylinderbuchse 11, den Deckel 12 und den Boden 13 gleich ausgeführt. In der Figur 2 sind nun für diese Außenkontur die beiden Symmetrieachsen mit 18 und 19 angegeben, welche den Querschnitt der Zylinderbuchse 11 in vier Quadranten 21 bis 24 aufteilt. Dabei zeigt sich besonders deutlich in Figur 2, daß sich eine Anschlußseite 25 des Arbeitszylinders 10 im ersten Quadranten 21 und im vierten Quadranten 24 erstreckt und in dieser Anschlußseite 25 im vierten Quadranten 24 seitlich versetzt zur Symmetrieachse 18 eine Längsnut 26 verläuft, die zur Befestigung von Signalgebern dient. Wie Figur 1 deutlich zeigt, verläuft diese Längsnut 26 über die ganze Länge des Arbeitszylinders 10 und durchdringt dabei auch den Deckel 12 und den Boden 13. Neben dieser Längsnut 26 ist in der Anschlußseite 25 im Bereich des Deckels 12 eine erste Anschlußbohrung 27 und im Bereich des Bodens 13 eine zweite Anschlußbohrung 28 ausgebildet. Diese Anschlußbohrungen 27, 28 stehen mit den Kammern beiderseits des Kolbens 15 in Verbindung, so daß jede Seite des Kolbens 15 mit Druckluft beaufschlagt oder entlastet werden kann. Die Anschlußbohrung 27 liegt ebenso wie die Anschlußbohrung 28 seitlich versetzt zur Symmetrieachse 18 und zudem im ersten Quadranten 21, wie dies besonders deutlich aus Figur 1 in Verbindung mit Figur 3 erkennbar wird, die eine Vorderansicht des Deckels 12 zeigt. Durch diese asymmetrische Anordnung der Anschlußbohrungen 27, 28 kann auch in der Anschlußseite 25 zusätzlich eine Längsnut 26 angeordnet werden, wobei die Anschlußseite 25 selbst als ebene Fläche ausgeführt werden kann.

Wie die Figur 1 in Verbindung mit Figur 2 und 3 näher zeigen, weisen die neben der Anschlußseite 25 verbleibenden, drei Längsseiten 29 des Arbeitszylinders 10 jeweils eine Längsnut 31 auf, die in gleicher Weise wie die Längsnut 26 durchgehend verläuft und den gleichen Querschnitt aufweist. Auf diese Weise sind beim Arbeitszylinder 10 alle vier Seiten zum Anbau eines Signalgebers geeignet. Wie Figur 2 und 3 besonders deutlich zeigen, weist die Außenwand des Arbeitszylinders 10 im Bereich des ersten Quadranten 21 keine Längsnut auf, während die Längsnut 31 im zweiten Quadranten 22 unmittelbar an die Symmetrieachse 19 grenzt. Im dritten Quadranten 23 sind die Längsnuten 31 zweier Längsseiten 29 jeweils angrenzend an die Symmetrieachsen 18 und 19 angeordnet. Durch diese Anordnung ist sichergestellt, daß der in der Regel im Kolben 15 angeordnete Magnet und der außen am Arbeitszylinder 10 angeordnete Signalgeber einen möglichst kleinen Abstand voneinander haben. Wie Figur 2 und Figur 3 näher zeigen, sind auf den Ecken eines Quadrats vier durchgehende, als Montagedurchgangslöcher dienende Montagebohrungen 32 vorgesehen, die in nicht näher gezeigter Weise zum Befestigen des Arbeitszylinders 10 an einem Maschinenelement dienen. Größe, Lage und Abstand dieser Montagebohrungen 32 sind bei solchen Kompaktzylindern standardisiert und müssen daher je nach Größe des Arbeitszylinders bestimmte Forderungen erfüllen. Die durchgehenden Montagebohrungen 32 in der Zylinderbuchse 11 verlaufen daher gleichachsig im Deckel 12 und im Boden 13. Wie Figur 2 ferner zeigt, sind in der Zylinderbuchse 11 zum Befestigen der Schrauben 17 drei Längsbohrungen 33 so angeordnet, daß sie im ersten Quadrant 31 zwischen Montagebohrung 32 und Symmetrieachse 19, im zweiten Quadrant 22 zwischen Montagebohrung 32 und Symmetrieachse 18 sowie im vierten Quadrant 24 zwischen Montagebohrung 32 und Symmetrieachse 19 liegen. Auf diese Weise läßt sich beim Arbeitszylinder 10, der innerhalb einer Baureihe für den Normdurchmesser 32 mm vorgesehen ist, eine ausreichend sichere und stabile Befestigung von Deckel 12 und Boden 13 erreichen. Die Zylinderbuchse 11 ist auf diese Weise aus einem extrudierten rohrförmigen Material, insbesondere einem Profilrohr, herstellbar, wobei die Länge der Zylinderbuchse 11 beim Ablängen eines stangenförmigen Materials so gewählt wird, daß ein gewünschter Hub erreicht wird. Zur Herstellung des Arbeitszylinders 10 sind daher an der aus Profilrohr bestehenden Zylinderbuchse 11 keine zusätzlichen Arbeitsgänge erforderlich.

Die Figur 3 zeigt eine Vorderansicht des Deckels 12 nach Figur 1, während Figur 4 einen Längsschnitt nach IV-IV in Figur 3 zeigt und Figur 5 eine Draufsicht auf den Deckel nach Figur 3 darstellt. Wie Figur 3 in Verbindung mit Figur 5 und Figur 1 näher zeigt, sind am Deckel 12 von der äußeren Stirnfläche 34 aus axial nach innen versetzt liegende Spannflächen 35 ausgebildet, welche in jedem der vier Quadranten 21 bis 24 zumindest die Montagebohrungen 32 umfassen und zusätzlich im ersten, zweiten und vierten Quadrant die Längsbohrungen 33 für die Schraubenbefestigung mitumschließen und zusätzlich von einer Längsnut 31 begrenzt werden. Die Spannflächen 35 sind so tief gelegt, daß die Köpfe der Befestigungsschrauben 17 relativ zur Stirnfläche 34 versenkt angeordnet sind. Die Montagebohrungen 32 können im Bereich des Deckels 12 mit Gewinde versehen sein, mit deren Hilfe der Arbeitszylinder 10 bei einer Montage festschraubbar ist. Wie Figur 4 ferner zeigt steht die Anschlußbohrung 27 im Deckel 12 über eine Bohrung 36 mit einer Kammer im Inneren des Arbeitszylinders 10 in Verbindung, so daß Druckmittel den Kolben 15 beaufschlagen kann oder entlastet werden kann. Der Deckel 12 weist auf seiner zur Stirnfläche 34 entgegengesetzt liegenden Flanschfläche 37 einen gegenüber der Flanschfläche 37 leicht vorstehenden, ringförmigen Bund 38 auf, mit dem der Deckel 12 in dem im Querschnitt kreisförmigen Innenraum 14 der Zylinderbuchse 11 zentriert wird. Der Bund 38 ist von einer Ringnut 39 zur Aufnahme eines O-Rings umgeben, der beim Zusammenbau von Deckel 12 und Zylinderbuchse 11 für eine sichere Abdichtung sorgt.

Der Boden 13 ist in entsprechender Weise wie der Deckel 12 ausgebildet, hat dementsprechend vergleichbare Spannflächen 35 und eine entsprechende Bohrung zur Verbindung der zweiten Anschlußbohrung 28 mit dem Innenraum 14. Anstelle einer Durchführung einer Kolbenstange kann der Boden 13 verschlossen sein. In dem Kolben 15 wird in an sich bekannter Weise ein nicht näher gezeichneter Magnet angeordnet, mit dessen Hilfe die Kolbenposition im Arbeitszylinder 10 ermittelt werden soll.

Die Wirkungsweise des Arbeitszylinders 10 ist an sich bekannt, wobei dieser als einfach wirkender oder doppelt wirkender Kurzhubzylinder betrieben werden kann. Zur Detektierung der Kolbenposition weist der Arbeitszylinder 10 auf allen seinen Längsseiten 29 einschließlich der Anschlußseite 25 eine durchgehende Längsnut 26, 31 auf, in der an sich bekannte Signalgeber befestigt werden können. Diese Signalgeber können als Magnetfeldschalter, als Reedschalter oder in beliebiger anderer Weise ausgebildet sein. Die Längsnuten 26, 31 sind auch im Deckel 12 und im Boden 13 durchgehend ausgebildet, um so den nötigen Freiraum für die Positionierung des Signalgebers zu schaffen. Dabei wird der Raum für die in der Anschlußseite 25 liegende Längsnut 26 vor allem durch die außermittig liegenden Anschlußbohrungen 27, 28 und die spezielle Lage der Befestigungsschrauben 7 außerhalb der Symmetrieachsen der Außenkontur des Profilrohrs und deren Lage im Abstand von den Montagebohrungen 32 ermöglicht. Die Anschlußseite 25 des Arbeitszylinders 10 bietet somit Platz für die Druckmittelanschlüsse am Arbeitszylinder 10 und auch Platz für eine Befestigung und den Anschluß eines elektromagnetischen Zylinderschalters. Es kann daher die volle Funktion des Arbeitszylinders 10 ausgenutzt werden, wenn seine Zugänglichkeit lediglich auf die Anschlußseite 25 begrenzt ist.

Die Figuren 6 bis 9 zeigen die Anwendung der erfindungsgemäßen Bauweise auf eine Baureihe von Arbeitszylindern mit unterschiedlichen Durchmessern, wobei die Figur 8 dem ersten Ausführungsbeispiel nach Figur 1 und 2 entspricht und die Verhältnisse an der Zylinderbuchse 11 bei einem Normdurchmesser von 32 mm darstellt. In entsprechender Weise zeigt Figur 6 von einem zweiten Ausführungsbeispiel die Verhältnisse an einer Zylinderbuchse 41 für einen Normdurchmesser von 20 mm, Figur 7 die Zylinderbuchse 42 von einem dritten Ausführungsbeispiel für einen Normdurchmesser 25 mm und die Figur 9 die Zylinderbuchse 43 von einem vierten Ausführungsbeispiel für einen Normdurchmesser 40 mm. Die zweite Zylinderbuchse 41 nach Figur 6 und die dritte Zylinderbuchse nach Figur 7 sind in ihrem Aufbau prinzipiell untereinander gleich, unterscheiden sich aber von der Zylinderbuchse 11 nach Figur 8 vor allem dadurch, daß sie mit zwei Längsbohrungen 33 für die Befestigungsschrauben 17 auskommen. Dabei sind diese Längsbohrungen 33 diametral zueinander im ersten bzw. dritten Quadrant 21, 23 angeordnet. Dadurch können im zweiten Quadranten 22 sowie im vierten Quadranten 24 jeweils zwei Längsnuten 31 bzw. 31 und 26 stets angrenzend an die Symmetrieachsen 19 und 18 gelegt werden, wodurch die Symmetrie der Zylinderbuchse 41, 42 erhöht wird und damit mehr Varianten bei weniger Teilen möglich sind.

Die vierte Zylinderbuchse 43 unterscheidet sich von der ersten Zylinderbuchse 11 nach Figur 8 vor allem dadurch, daß nun für die Befestigungsschrauben 17 vier durchgehende Längsbohrungen 33 vorgesehen sind, die unmittelbar auf den Symmetrieachsen 18 und 19 liegen. Während in der Anschlußseite 25 des Arbeitszylinders 10 die durchgehende Längsnut 26 und die Anschlußbohrungen 27 bzw. 28 jeweils außermittig und auf entgegengesetzten Seiten der Symmetrieachse 18 liegen, sind auf den übrigen drei Längsseiten 29 jeweils zwei Längsnuten 31 symmetrisch zu den Symmetrieachsen 18 bzw. 19 angeordnet. Bei den nicht näher gezeichneten Deckeln und Böden für das zweite, dritte und vierte Ausführungsbeispiel des Arbeitszylinders müssen die durchgehenden Bohrungen, Nuten und Spannflächen entsprechend der Ausbildung der Zylinderbuchsen 41 bis 43 angepaßt werden, wie dies prinzipiell beim ersten Ausführungsbeispiel 10 dargestellt und beschrieben ist.

Die Figuren 10 und 11 zeigen von einem fünften bzw. sechsten Ausführungsbeispiel eines Arbeitszylinders die Verhältnisse an einer fünften (45) bzw. sechsten Zylinderbuchse 46, entsprechend den Figuren 7 bzw. 9. Die fünfte und sechste Zylinderbuchse 45, 46 ermöglicht im Vergleich zur dritten und vierten Zylinderbuchse 42 bzw. 43 vor allem eine leichtere und kostengünstigere Bauweise sowie eine erhöhte Symmetrie. Bei der fünften und sechsten Zylinderbuchse 45, 46 sind vier Montagedurchgangslöcher 47 nicht mehr rund, sondern mit formangepaßtem Querschnitt ausgeführt. Dieser formangepaßte Querschnitt erstreckt sich jeweils zwischen der nunmehr abgerundeten Ecke der Außenkontur, dem Innenraum 14, der Längsbohrung 33 und der Längsnut 26 bzw. 31. Der im Vergleich zur runden Montagebohrung größere, formangepaßte Querschnitt dient der Gewichtsersparnis und damit der Kostenreduktion. Ferner läßt sich bei der Verwendung einer Verdrehsicherung durch geeignete Positionierung von Verdrehsicherungsstangen ein Aufbohren der gezogenen Montagedurchgangslöcher 47 vermeiden, so daß jegliche Profilbearbeitung entfällt.

Die fünfte Zylinderbuchse 45 ist mit ihrem Profil vorzugsweise für die Normdurchmesser nach Figur 6 und Figur 7 geeignet. Dabei ist die Längsbohrung 33 stets vierfach vorhanden, also eine je Quadrant 21-24, wobei diese Längsbohrungen 33 rotationssymmetrisch angeordnet sind.

Dies gilt auch dann, wenn der Deckel lediglich mit zwei Schrauben in zwei dieser Längsbohrungen 33 befestigt wird. Ebenso wie die Montagedurchgangslöcher 47 sind auch die Längsnuten 26, 31 rotationssymmetrisch angeordnet, wobei die Längsnuten 26, 31 einen Mittenversatz aufweisen. Auf diese Weise sind alle Quadranten 21-24 untereinander . deckungsgleich ausgebildet; es kann daher eine Montage des Deckels um jeweils 90 Grad verdreht erfolgen. Eine dabei nicht benötigte Längsbohrung 33 kann auch als Luftkanal zur Druckversorgung einer gegenüberliegenden Kammer dienen.

Die sechste Zylinderbuchse 46 ist für einen Normdurchmesser wie nach Figur 9 vorgesehen. Die Längsbohrungen 33 liegen nicht mehr auf den Symmetrieachsen und sind rotationssymmetrisch angeordnet. An den Nicht-Anschlußseiten sind die Längsnuten 31 zweifach angeordnet, was bei kurzen Hüben die Anordnung zweier Zylinderschalter auf derselben Seite erlaubt. Abgesehen von der jeweils zweiten der Längsnuten 31 weist die sechste Zylinderbuchse 46 eine gleichartige Symmetrie wie die fünfte Zylinderbuchse 45 auf.

Beide Zylinderbuchsen 45, 46 nach Figur 10 und 11 haben den Vorteil, daß sie sich besonders für eine Verdrehsicherung eignen. Durch die abgerundeten Ecken und die formangepaßten Montagedurchgangslöcher ergibt sich ein ausreichend großer Querschnitt, so daß im Deckel zwei kreisrunde Führungsbuchsen angeordnet werden können, welche in die Montagedurchgangslöcher 47 überstehen können, ohne diese zu berühren. Die in den Führungsbuchsen, in Figur 11 vereinfacht mit 48 dargestellt, geführten Verdrehsicherungsstangen sind extern durch ein Joch miteinander und mit der Kolbennstange 16 verbunden und ergeben eine Verdrehsicherung für den längsbeweglichen Kolben 15. Die Lage dieser Führungsbuchsen im Deckel kann daher freier gewählt werden; die Verdrehsicherung für den Kolben 15 kann ohne Profilbearbeitung an der Zylinderbuchse 45, 46 ausgeführt werden.

Selbstverständlich sind an den gezeigten Ausführungsbeispielen Änderungen möglich, ohne vom Gedanken der Erfindung abzuweichen. So können die Spannflächen 35 nach Figur 3 auch von ringförmigen Vertiefungen gebildet werden, so daß die Montagebohrungen 32 im wesentlichen von einem Materialsteg umgeben sind. Auch können die Längnsnuten 31 im Abstand von den Spannflächen 35 verlaufen, so daß zwischen den beiden ein Materialsteg verbleibt. Anstelle der radialen Anordnung der Bohrung 36 nach Figur 4 kann auch eine axiale Bohrungsanordnung gewählt werden. Ferner ist es auch möglich, beim ersten Ausführungsbeispiel die Längsbohrung 33 im zweiten Quadrant 22 mit der Längsnut 31 im dritten Quadrant 23 und an der in Figur 3 unten liegenden Längsseite 29, untereinander vertauscht anzuordnen, so daß dann im zweiten Quadranten zwei Längsnuten 31 angeordnet sind. Die Ausbildung mit Montagedurchgangslöchern läßt sich auch bei einer Zylinderbuchse mit dem Normdurchmesser nach Figur 8 anwenden.

## Patentansprüche

1. Druckmittelbetätigbarer Arbeitszylinder (10), insbesondere pneumatischer Kompaktzylinder, mit einer an ihren beiden axialen Enden mit Deckel (12) und Boden (13) versehenen Zylinderbuchse (11) aus Profilrohr, in deren Innenraum (14) ein in axialer Richtung beweglicher Kolben (15) geführt ist, der mit einer den Deckel (12) durchdringenden Kolbenstange (16) verbunden ist und mit an Außenseiten (25,29) des Arbeitszylinders (10) angeordneten, axial verlaufenden Längsnuten (26,31) zur Befestigung von Signalgebern, wobei die durchgehenden Längsnuten (26,31) sich über die Zylinderbuchse (11) hinaus auch in Deckel (12) und Boden (13) erstrecken, deren Außenkonturen im wesentlichen derjenigen des Profilrohrs der Zylinderbuchse (11) entsprechen und mit Befestigungsschrauben (17), welche den Deckel (12) und den Boden (13) an der Zylinderbuchse (11) halten sowie mit je einer Anschlußbohrung (27,28) im Deckel (12) und im Boden (13) zum Beaufschlagen und Entlasten der beiden Seiten des Kolbens (15) mit Druckmittel, die auf einer gemeinsamen Anschlußseite (25) des Arbeitszylinders (10) liegen, **dadurch gekennzeichnet, daß** der Arbeitszylinder (10) an seinem Außenumfang auf der Anschlußseite (25) eine durchgehende Längsnut (26) aufweist und daß diese Längsnut (26) einerseits und die Anschlußbohrungen (27, 28) im Deckel (12) und Boden (13) andererseits relativ zur Symmetrieachse (18) der Außenkontur des Profilrohrs außermittig und auf entgegengesetzten Seiten angeordnet sind.

2. Druckmittelbetätigbarer Arbeitszylinder nach Anspruch 1, **dadurch gekennzeichnet, daß** der Arbeitszylinder (10) eine im wesentlichen rechteckige, insbesondere quadratische Außenkontur aufweist, von der jede der vier Seiten (25, 29) mindestens eine Längsnut (26, 31) aufweist.

3. Druckmittelbetätigbarer Arbeitszylinder nach Anspruch 1 oder 2, **dadurch gekennzeichnet, daß** im Profilrohr der Zylinderbuchse (11, 41 bis 46) sowie im Deckel (12) und Boden (13) auf den Ecken eines Rechtecks, insbesondere eines Quadrats liegende, axial durchgehende Montagedurchgangslöcher (32, 47) zur Befestigung des Arbeitszylinders (10) angeordnet sind und daß für die Befestigung von Deckel (12) und Boden (13) an der Zylinderbuchse (11, 41 bis 46) mindestens je zwei, axial verlaufende Befestigungsschrauben (17) angeordnet sind, die im Abstand zu den Montagedurchgangslöchern (32, 47) liegen.

4. Druckmittelbetätigbarer Arbeitszylinder nach einem der Ansprüche 1 bis 3, **dadurch gekennzeichnet, daß** der Arbeitszylinder (10) an seinem Außenumfang auf jeder Seite (25, 29) eine einzige, außermittig zu den Symmetrieachsen (18, 19) der Außenkontur des Profilrohrs liegende Längsnut (26, 31) aufweist, wobei die Längsnuten (26, 31) paarweise in diametral zueinander liegenden Quadranten (22, 24) angeordnet sind, wie sie von den beiden Symmetrieachsen (18, 19) der Außenkontur gebildet werden, während in den beiden anderen Quadranten (21, 23) je eine Längsbohrung (33) für eine Befestigungsschraube (17) angeordnet ist, die insbesondere diametral zueinander liegen.

5. Druckmittelbetätigbarer Arbeitszylinder nach einem der Ansprüche 1 bis 3, **dadurch gekennzeichnet, daß** der Arbeitszylinder (10) an seinem Außenumfang auf jeder Seite (25, 29) eine einzige, außermittig zu den Symmetrieachsen (18, 19) der Außenkontur des Profilrohrs liegende Längsnut (26, 31) aufweist, wobei die Längsnuten (26, 31) in den von den Symmetrieachsen (18, 19) gebildeten, drei Quadranten (22 bis 24) liegen, welche nicht die Anschlußbohrung (27) enthalten, wobei einer dieser Quadranten (23), dem keine Befestigungsschraube (17) zugeordnet ist, zwei Längsnuten (31) aufweist.

6. Druckmittelbetätigbarer Arbeitszylinder nach einem der Ansprüche 1 bis 3, **dadurch gekennzeichnet, daß** der Arbeitszylinder (10) für den Deckel (12) und den Boden (13) jeweils vier Befestigungsschrauben (17) aufweist, die rotationssymmetrisch zu den Symmetrieachsen (18, 19) der Außenkontur des Profilrohres liegen und daß in den neben der Anschlußseite (25) anderen drei Längsseiten (29) jeweils zwei, rotationssymmetrisch liegende Längsnuten (31) angeordnet sind.

7. Druckmittelbetätigbarer Arbeitszylinder nach einem der Ansprüche 1 bis 6, **dadurch gekennzeichnet, daß** der Deckel (12) und/oder der Boden (13) für die versenkte Aufnahme der Köpfe der Befestigungsschrauben (17) gegenüber der außenliegenden Stirnfläche (34) versenkte Spannflächen (35) aufweist, die jeweils eine angrenzende Montagebohrung (32) mitumschließen.

8. Druckmittelbetätigbarer Arbeitszylinder nach einem der Ansprüche 1 bis 7, **dadurch gekennzeichnet, daß** der Deckel (12) und/oder der Boden (13) aus einem im wesentlichen scheibenförmigen Grundkörper bestehen.

9. Druckmittelbetätigbarer Arbeitszylinder nach einem der Ansprüche 1 bis 8, **dadurch gekennzeichnet, daß** die Zylinderbuchse (11, 41-46), der Deckel (12) und der Boden (13) die gleiche Außenkontur aufweisen, die insbesondere im wesentlichen quadratisch mit abgeschrägten bzw. abgerundeten Ecken ist.

10. Druckmittelbetätigbarer Arbeitszylinder nach einem der Ansprüche 1 bis 9, **dadurch gekennzeichnet, daß** die Anschlußfläche (25) eine ebene Fläche bildet und insbesondere die anderen drei Längsseiten (29) gleichfalls ebene Flächen aufweisen.

11. Druckmittelbetätigbarer Arbeitszylinder nach einem der Ansprüche 1 bis 10, **dadurch gekennzeichnet, daß** der Deckel (12) und/oder der Boden (13) einen ringförmigen Bund (38) aufweisen, mit dem sie in dem Innenraum (14) der Zylinderbuchse (11) zentriert sind, der einen kreisförmigen Querschnitt aufweist.

12. Druckmittelbetätigbarer Arbeitszylinder nach einem oder mehreren der Ansprüche 1 bis 11, **dadurch gekennzeichnet, daß** die Montagedurchgangslöcher (47) in der Zylinderbuchse (45, 46) formangepaßt zwischen der Außenkontur, dem Innenraum (14), der Längsnut (26, 31) und der Längsbohrung (33) ausgebildet sind.

13. Druckmittelbetätigbarer Arbeitszylinder nach einem oder mehreren der Ansprüche 1 bis 12, **dadurch gekennzeichnet, daß** in der Zylinderbuchse (45, 46) vier Montagedurchgangslöcher (47), vier Längsbohrungen (33) und mindestens vier Längsnuten (26, 31) jeweils rotationssymmetrisch untereinander angeordnet sind.

14. Druckmittelbetätigbarer Arbeitszylinder nach Anspruch 13, **dadurch gekennzeichnet, daß** die vier Quadranten (21 bis 24) der Zylinderbuchse (45) hinsichtlich Montagedurchgangsloch (47), Längsbohrung (33) und Längsnut (26, 31) untereinander deckungsgleich ausgebildet sind.

15. Druckmittelbetätigbarer Arbeitszylinder nach einem der Ansprüche 12 bis 14, **dadurch gekennzeichnet, daß** im Deckel (12) oder Boden (13) mindestens eine Führungsbuchse (48) angeordnet ist, in der eine Verdrehsicherungsstange einer Verdrehsicherung für den Kolben (15) geführt ist, und daß diese Führungsbuchse (48) frei in ein Montagedurchgangsloch (47) der Zylinderbuchse ragt.

## Claims

1. Pressure-actuable working cylinder (10), in particular pneumatic compact cylinder, having a cylinder liner (11) which is provided at its two axial ends with a cover (12) and a base (13), made from a profiled pipe, and in whose interior (14) is guided a piston (15) which can be moved in the axial direction and is connected to a piston rod (16) penetrating the cover (12), and having longitudinal grooves (26, 31) which are arranged on outsides (25, 29) of the working cylinder (10), run axially and are intended for the fastening of signal transmitters, the continuous longitudinal grooves (26, 31) also extending beyond the cylinder liner (11) into the cover (12) and base (13) whose outer contours essentially correspond to those of the profiled pipe of the cylinder liner (11), and having fastening screws (17) which hold the cover (12) and the base (13) on the cylinder liner (11), and having a connecting hole (27, 28) in each case in the cover (12) and in the base (13) for supplying pressure medium to, and discharging pressure medium from, the two sides of the piston (15), the said connecting holes lying on a common connecting side (25) of the working cylinder (10), **characterized in that** the working cylinder (10) has a continuous longitudinal groove (26) on its outer circumference on the connecting side (25), and **in that** this longitudinal groove (26), on the one hand, and the connecting holes (27, 28) in the cover (12) and base (13), on the other hand, are arranged eccentrically relative to the axis of symmetry (18) of the outer contour of the profiled pipe and on opposite sides.

2. Pressure-actuable working cylinder according to Claim 1, **characterized in that** the working cylinder (10) has an essentially rectangular, in particular square outer contour, each of the four sides (25, 29) of which has at least one longitudinal groove (26, 31).

3. Pressure-actuable working cylinder according to Claim 1 or 2, **characterized in that** axially continuous installation through-holes (32, 47) which are situated on the corners of a rectangle, in particular of a square, and are intended for the fastening of the working cylinder (10) are arranged in the profiled pipe of the cylinder liner (11, 41 to 46) and in the cover (12) and base (13), and **in that** for the fastening of the cover (12) and base (13) to the cylinder liner (11, 41 to 46) there are arranged at least two fastening screws (17) in each case which run axially and are situated at a distance from the installation through-holes (32, 47).

4. Pressure-actuable working cylinder according to one of Claims 1 to 3, **characterized in that** on its outer circumference on each side (25, 29) the working cylinder (10) has a single longitudinal groove (26, 31) which is situated eccentrically with respect to the axes of symmetry (18, 19) of the outer contour of the profiled pipe, the longitudinal grooves (26, 31) being arranged in pairs in quadrants (22, 24) which lie diametrically with respect to each other, as are formed by the two axes of symmetry (18, 19) of the outer contour, while in the two other quadrants (21, 23) there is arranged in each case a longitudinal hole (33) for a fastening screw (17), the said holes in particular lying diametrically with respect to each other.

5. Pressure-actuable working cylinder according to one of Claims 1 to 3, **characterized in that** on its outer circumference on each side (25, 29) the working cylinder (10) has a single longitudinal groove (26, 31) which lies eccentrically with respect to the axes of symmetry (18, 19) of the outer contour of the profiled pipe, the longitudinal grooves (26, 31) lying in the three quadrants (22 to 24) which are formed by the axes of symmetry (18, 19) and which do not contain the connecting hole (27), one of these quadrants (23), which is not assigned a fastening screw (17), having two longitudinal grooves (31).

6. Pressure-actuable working cylinder according to one of Claims 1 to 3, **characterized in that** the working cylinder (10) has, for the cover (12) and the base (13), four fastening screws (17) in each case which lie rotationally symmetrically with respect to the axes of symmetry (18, 19) of the outer contour of the profiled pipe, and **in that** in each case two, rotationally symmetrically situated longitudinal grooves (31) are arranged in the other three longitudinal sides (29) next to the connecting side (25).

7. Pressure-actuable working cylinder according to one of Claims 1 to 6, **characterized in that** the cover (12) and/or the base (13) have/has, for the recessed accommodation of the heads of the fastening screws (17), clamping surfaces (35) which are recessed with respect to the outer end surface (34) and in each case enclose an adjacent installation hole (32).

8. Pressure-actuable working cylinder according to one of Claims 1 to 7, **characterized in that** the cover (12) and/or the base (13) comprise/comprises an essentially disc-shaped base body.

9. Pressure-actuable working cylinder according to one of Claims 1 to 8, **characterized in that** the cylinder liner (11, 41-46), the cover (12) and the base (13) have the same outer contour which, in particular, is essentially square with bevelled or rounded corners.

10. Pressure-actuable working cylinder according to one of Claims 1 to 9, **characterized in that** the connecting surface (25) forms a flat surface and, in particular, the other three longitudinal sides (29) likewise have flat surfaces.

11. Pressure-actuable working cylinder according to one of Claims 1 to 10, **characterized in that** the cover (12) and/or the base (13) have an annular collar (38) by which they are centred in the interior (14) of the cylinder liner (11), the said interior having a circular cross section.

12. Pressure-actuable working cylinder according to one or more of Claims 1 to 11, **characterized in that** the installation through-holes (47) in the cylinder liner (45, 46) are formed in a shape-matching manner between the outer contour, the interior (14), the longitudinal groove (26, 31) and the longitudinal hole (33).

13. Pressure-actuable working cylinder according to one or more of Claims 1 to 12, **characterized in that** in the cylinder liner (45, 46) four installation through-holes (47), four longitudinal holes (33) and at least four longitudinal grooves (26, 31) are in each case arranged in a rotationally symmetrical manner with respect to one another.

14. Pressure-actuable working cylinder according to Claim 13, **characterized in that** the four quadrants (21 to 24) of the cylinder liner (45) are designed such that they are congruent with respect to one another with regard to the installation through-hole (47), longitudinal hole (33) and longitudinal groove (26, 31).

15. Pressure-actuable working cylinder according to one of Claims 12 to 14, **characterized in that** at least one guide bushing (48) is arranged in the cover (12) or base (13), in which bushing is guided an anti-twist rod of an anti-twist means for the piston (15), and **in that** this guide bushing (48) protrudes freely into an installation through-hole (47) of the cylinder liner.

## Revendications

1. Vérin (10) qui peut être actionné par un fluide sous pression, en particulier vérin pneumatique compact, avec une chemise de vérin (11) pourvue à ses deux extrémités axiales d'un couvercle (12) et d'un fond (13) et réalisée à partir d'un profilé tubulaire, à l'intérieur (14) duquel on fait passer un piston (15), mobile dans le sens axial, et relié à une tige (16) de piston qui passe à travers le couvercle (12), avec des rainures longitudinales (26, 31) disposées sur les côtés extérieurs (25, 29) du vérin (10), et qui s'étendent axialement et servent à la fixation de capteurs de signaux, les rainures longitudinales (26, 31) allant de bout en bout, s'étendant au-delà de la chemise (11) du vérin aussi dans le couvercle (12) et dans le fond (13), dont les contours extérieurs correspondent sensiblement à celui du profilé tubulaire de la chemise (11) du vérin, et avec des boulons de fixation (17) qui maintiennent le couvercle (12) et le fond (13) sur la chemise (11) du vérin, ainsi qu'avec respectivement un alésage de raccordement (27, 28) dans le couvercle (12) et dans le fond (13) pour alimenter et décharger les deux côtés du piston (15) en fluide sous pression, alésages de raccordement qui se trouvent sur un côté commun de raccordement (25) du vérin (10),
**caractérisé en ce que**
• le vérin (10) présente sur son pourtour extérieur sur le côté des raccordements (25) une rainure longitudinale (26), qui va de bout en bout, et
• cette rainure longitudinale (26) d'une part et les alésages de raccordement (27, 28) dans le couvercle (12) et dans le fond (13) d'autre part sont disposés de façon excentrée par rapport à l'axe de symétrie (18) du contour extérieur du profilé tubulaire et sont disposés sur des côtés opposés .

2. Vérin qui peut être actionné par un fluide sous pression, selon la revendication 1,
**caractérisé en ce que**
le vérin (10) présente un contour extérieur sensiblement rectangulaire, en particulier carré, dont chacun des quatre côtés (25, 29) présente au moins une rainure longitudinale (26, 31).

3. Vérin qui peut être actionné par un fluide sous pression, selon la revendication 1 ou 2,
**caractérisé en ce que**
• l'on dispose dans le profilé tubulaire de la chemise de vérin (11, 41 à 46), ainsi que dans le couvercle (12) et dans le fond (13), des trous de passage de montage (32, 47) se trouvant dans les angles d'un parallélogramme rectangle, en particulier d'un carré, trous allant de bout en bout, servant à la fixation du vérin (10), et
• pour la fixation du couvercle (12) et du fond (13) sur la chemise du vérin (11, 41 à 46) on dispose au moins deux boulons de fixation (17), s'étendant axialement, qui se trouvent à une certaine distance des trous de passage de montage (32, 47).

4. Vérin qui peut être actionné par un fluide sous pression, selon l'une des revendications 1 à 3,
**caractérisé en ce que**
la chemise (10) du vérin présente sur son pourtour extérieur de chaque côté (25, 29) une rainure longitudinale, unique (26, 31), se trouvant excentrée par rapport aux axes de symétrie (18, 19) du contour extérieur du profilé tubulaire, les rainures longitudinales (26, 31) étant disposées par paire dans des quartiers (22, 24) se trouvant diamétralement en face les uns des autres, tels qu'ils sont formés par les deux axes de symétrie (18, 19) du contour extérieur, tandis que dans les deux autres quartiers (21, 23) est respectivement disposé un alésage longitudinal (33) pour un boulon de fixation (17), les boulons se trouvant en particulier diamétralement opposés les uns aux autres.

5. Vérin qui peut être actionné par un fluide sous pression, selon l'une des revendications 1 à 3,
**caractérisé en ce que**
le vérin (10) présente sur son pourtour extérieur de chaque côté (25, 29) une rainure longitudinale, unique (26, 31), se trouvant excentrée par rapport aux axes de symétrie (18, 19) du contour extérieur du profilé tubulaire, les rainures longitudinales (26, 31) se trouvant dans les trois quartiers (22 à 24), formés par les axes de symétrie (18, 19), quartiers qui ne contiennent pas d'alésage de raccordement (27), l'un de ces quartiers (23), auquel n'est pas affecté de boulon de fixation (17) présentant deux rainures longitudinales (31) .

6. Vérin qui peut être actionné par un fluide sous pression, selon l'une des revendications 1 à 3,
**caractérisé en ce que**
• le vérin (10) présente pour le couvercle (12) et pour le fond (13) respectivement quatre boulons de fixation (17), qui se trouvent symétriques de révolution par rapport aux axes de symétrie (18, 19) du contour extérieur du profilé tubulaire, et
• respectivement deux rainures longitudinales (31) qui se trouvent symétriques de révolution, sont disposées dans les trois autres côtés longitudinaux (29) près du côté de raccordement (25).

7. Vérin qui peut être actionné par un fluide sous pression, selon l'une des revendications 1 à 6,
**caractérisé en ce que** le couvercle (12) et/ou le fond (13) présentent pour la réception enfoncée des têtes des boulons de fixation (17) des surfaces de serrage (35) enfoncées par rapport à la face frontale (34) se trouvant à l'extérieur, surfaces de serrage qui entourent en même temps respectivement un alésage de montage adjacent (32).

8. Vérin qui peut être actionné par un fluide sous pression, selon l'une des revendications 1 à 7,
**caractérisé en ce que**
le couvercle (12) et/ou le fond (13) consistent en un corps de base sensiblement en forme de disque.

9. Vérin qui peut être actionné par un fluide sous pression, selon l'une des revendications 1 à 8,
**caractérisé en ce que**
la chemise (11, 41 à 46) du vérin, le couvercle (12) et le fond (13) présentent le même contour extérieur, qui est en particulier sensiblement carré avec des angles abattus ou arrondis.

10. Vérin qui peut être actionné par un fluide sous pression, selon l'une des revendications 1 à 9,
**caractérisé en ce que**
la surface de raccordement (25) forme une surface plane et en particulier les trois autres côtés longitudinaux (29) présentent également des surfaces planes.

11. Vérin qui peut être actionné par un fluide sous pression, selon l'une des revendications 1 à 10,
**caractérisé en ce que**
le couvercle (12) et/ou le fond (13) présentent un collet de forme annulaire (38), avec lequel ils sont centrés à l'intérieur (14) de la chemise (11) du vérin, intérieur qui présente une section transversale de forme circulaire.

12. Vérin qui peut être actionné par un fluide sous pression, selon une ou plusieurs des revendications 1 à 11,
**caractérisé en ce que**
les trous de passage de montage (47) de forme adaptée dans la chemise (45, 46) du vérin sont constitués entre le contour extérieur, l'intérieur (14), la rainure longitudinale (26, 31) et l'alésage longitudinal (33).

13. Vérin qui peut être actionné par un fluide sous pression, selon une ou plusieurs des revendications 1 à 12,
**caractérisé en ce que**
on dispose dans la chemise (45, 46) du vérin quatre trous de passage de montage (47), quatre alésages longitudinaux (33) et au moins quatre rainures longitudinales (26, 31) respectivement symétriques de révolution les unes par rapport aux autres.

14. Vérin qui peut être actionné par un fluide sous pression, selon la revendication 13,
**caractérisé en ce que**
les quatre quartiers (21 à 24) de la chemise (45) du vérin sont constitués de manière à coïncider les uns avec les autres en ce qui concerne le trou de passage de montage (47), l'alésage longitudinal (33) et la rainure longitudinale (26, 31).

15. Vérin qui peut être actionné par un fluide sous pression, selon l'une des revendications 12 à 14,
**caractérisé en ce que**
• l'on dispose dans le couvercle (12) ou dans le fond (13) au moins un manchon de guidage (48), dans lequel on faut passer une tige de blocage en rotation d'un blocage en rotation du piston (15), et
• ce manchon de guidage (48) pénètre librement dans un trou de passage de montage (47) de la chemise du vérin.
